# EUROPÄISCHE PATENTSCHRIFT

(11) **EP 4 244 525 B1**
(45) Veröffentlichungstag und Bekanntmachung des Hinweises auf die Patenterteilung: **31.12.2025**
(21) Anmeldenummer: 21810271.3
(22) Anmeldetag: 08.11.2021
(51) Int. Cl.: F17C 9/00

(54) **SYSTEM UMFASSEND EINEN KRYOBEHÄLTER UND EINEN THERMISCHEN SIPHON**
SYSTEM COMPRISING A CRYOGENIC CONTAINER AND A THERMAL SIPHON
SYSTÈME COMPRENANT UN RÉCIPIENT CRYOGÉNIQUE ET UN SIPHON THERMIQUE

(30) Priorität: 10.11.2020 AT 5021920 U
(43) Veröffentlichungstag der Anmeldung: 20.09.2023
(73) Patentinhaber: Cryoshelter LH2 GmbH, 8143 Dobl-Zwaring (AT); Cryoshelter BioLNG GmbH, 8143 Dobl-Zwaring (AT)
(72) Erfinder: REBERNIK, Matthias, 8143 Dobl-Zwaring (AT)
(74) Vertreter: Schwarz & Partner Patentanwälte GmbH
(86) Internationale Anmeldenummer: PCT/AT2021/060418
(87) Internationale Veröffentlichungsnummer: WO 2022/099336

(56) Entgegenhaltungen:
- EP-A1- 3 232 111
- EP-A2- 1 248 032
- WO-A1-95/06188
- US-A- 3 377 813
- US-A- 5 218 827
- US-A1- 2014 116 396

## Beschreibung

Die Erfindung betrifft ein System umfassend ein Fahrzeug und einen am Fahrzeug mitgeführten, d.h. am Fahrzeug montierten, Kryobehälter mit einem Innentank und einen gegenüber diesem vakuumisolierten Außenbehälter, wobei das System ferner eine außerhalb des Innentanks befindliche Fluidfördereinrichtung und eine Rohrleitung umfasst, die zur Entnahme von Kryofluid aus dem Innentank geführt und an die Fluidfördereinrichtung angeschlossen ist.

Gemäß dem Stand der Technik können verflüssigte Gase in Behältern ("Kryobehältern") gespeichert werden, um diese als Kraftstoff für beispielsweise einen Motor eines Fahrzeugs zu lagern. Der Kryogehälter wird hierzu auf dem Fahrzeug mitgeführt, indem dieser beispielsweise auf dem Fahrzeugrahmen montiert wird. Verflüssigte Gase sind Gase, die bei Siedetemperatur im flüssigen Aggregatzustand vorliegen, wobei die Siedetemperatur dieses Fluids druckabhängig ist. Wird eine solche kryogene Flüssigkeit in einen Kryobehälter gefüllt, so stellt sich, abgesehen von thermischen Wechselspielen mit dem Kryobehälter selbst, ein Druck entsprechend der Siedetemperatur ein.

Da das im Kryobehälter gespeicherte Fluid mit einer Temperatur vorliegt, die wesentlich geringer ist als die Umgebungstemperatur des Kryobehälters, muss dieser entsprechend ausgebildet sein, um auftretende Wärmeübertragungen zu reduzieren. Hierfür ist aus dem Stand der Technik bekannt, Kryobehälter als Doppelwandtanks auszubilden, die einen Innentank und einen Außenbehälter aufweisen. Der Innentank ist dabei im Außenbehälter aufgenommen und thermisch von diesem isoliert, beispielsweise indem ein Vakuum zwischen Innentank und Außenbehälter vorliegt.

Es ist ein erstes allgemeines Ziel im Bereich der Kryobehälter, den Wärmeeintrag in den Kryobehälter zu minimieren. Der Wärmeeintrag in dem Kryobehälter steht im unmittelbaren Zusammenhang mit einer Hold Time des Kryobehälters, d.h. einer Zeitspanne von einer Beendigung der Entnahme von Kryofluid aus dem Kryobehälter bis zu jenem Zeitpunkt, bei dem der Druck im Kryobehälter einen vordefinierten Schwellwert erreicht.

Es ist aus dem Stand der Technik bekannt, den Wärmeeintrag von in den Kryobehälter geführten Rohrleitungen zu reduzieren, indem die Rohrleitung außerhalb des Innentanks als thermischer Siphon ausgebildet ist. Ein thermischer Siphon funktioniert bei Kryobehältern derart, dass das Kryofluid an jenem Ende der Rohrleitung erwärmt wird, die außerhalb des Innentanks liegt. Dadurch verdampft das Kryofluid an diesem Ende der Rohrleitung, kann jedoch aufgrund des Auftrieb des Gases nicht durch den thermischen Siphon zurück in den Kryobehälter strömen. Dadurch liegt ein isolierendes Gaspolster am warmen Ende der Rohrleitung vor, sodass der Wärmeeintrag in das Gesamtsystem reduziert wird. Würde man den thermischen Siphon nicht vorsehen, würde das Gas und damit die Wärme nach dem Verdampfen in den Kryobehälter zurückströmen und ständig Flüssigphase in den warmen Bereich nachlaufen, wo die Flüssigphase wieder verdampft und ein ständiger größerer Wärmeeintrag in den Innentank gegeben ist.

Diese Lösung mit thermischem Siphon ist jedoch nicht für alle Anwendungen geeignet. Insbesondere für Pumpen ist ein isolierender Gaspolster hinderlich, da sich die Pumpen zur effektiven Förderung des Kryofluids auf einer Temperatur befinden müssen, an der das Kryofluid nicht verdampft. Würde Kryofluid in Gasphase an der Pumpe vorliegen, wäre der Wirkungsgrad der Pumpe äußerst gering, da die Gasphase durch die Pumpe vor der Förderung zuerst komprimiert werden müsste. Erst nach langer Zeit des Förderns von Gas könnte erreicht werden, dass sich die Ansaugleitung und Förderpumpe soweit abkühlen, dass Flüssigphase dort nicht verdampfen würde und so - nach langer Vorlaufzeit - auch Flüssigphase mi höherem Wirkungsgrad gefördert werden könnte. Diese Zeit ist für den Verbraucher inakzeptabel, und es ist Ziel der Erfindung, diese Zeit auf ein Minimum zu reduzieren und ein Abkühlen auch ohne laufenden Motor oder laufender Pumpe hauptsächlich schwerkraftgetrieben zu ermöglichen.

Aus diesem Grund wird im Stand der Technik vorgesehen, die Pumpe, insbesondere den Kolben einer Kolbenpumpe, in den Kryobehälter ragen zu lassen, um diesen ständig mit kaltem Kryofluid zu umspülen. Dadurch kann die Pumpe zu jedem Zeitpunkt gestartet werden, da sich die Pumpe zu jeder Zeit auf einer Temperatur befindet, an der das Kryofluid in flüssigem Zustand vorliegen kann. Es ist daher ein zweites allgemeines Ziel im Bereich der Kryobehälter, eine Pumpe bereitzustellen, die für einen schnellen Motorstart geeignet ist.

Es ist ersichtlich, dass die beiden genannten Ziele, einerseits der geringe Wärmeeintrag und andererseits die kalte Pumpe, zueinander im Widerspruch stehen, da eine kalte Pumpe einen hohen Wärmeeintrag in den Kryobehälter bedeutet.

Die Schriften EP 3232111 A1, WO 9506188 A1, EP 1248032 A2 und US 5218827 A zeigen jeweils stationäre Speicher zum Betanken von Fahrzeugen. Die dort gezeigten Pumpen sind jedoch nicht dazu ausgelegt, auf einem Fahrzeug mitgeführt zu werden, und würden in derartigen Anwendungen zudem einen zu großen Bauraum einnehmen.

Es ist die Aufgabe der Erfindung, ein System umfassend einen Kryobehälter und eine Fluidfördereinrichtung bereitzustellen, bei dem der Wärmeeintrag in den Kryobehälter einerseits gering ist und andererseits die Fluidfördereinrichtung schnell mit einem hohen Wirkungsgrad arbeiten kann.

Diese Aufgabe wird gelöst durch ein System umfassend einen Kryobehälter mit einem Innentank und einen gegenüber diesem vakuumisolierten Außenbehälter, wobei das System ferner eine Fluidfördereinrichtung und eine Rohrleitung umfasst, die zur Entnahme von Kryofluid aus dem Innentank geführt und an die Fluidfördereinrichtung angeschlossen ist, wobei die Fluidfördereinrichtung außerhalb des Innentanks angeordnet ist,
die Rohrleitung als thermischer Siphon mit zumindest einem in Richtung der Fluidfördereinrichtung ansteigenden Abschnitt ausgebildet ist, der zumindest teilweise in einem Bereich angeordnet ist, der gegenüber dem im Innentank befindlichen Kryofluid isoliert ist, wobei eine durch ein Ventil verschließbare Entlüftungsleitung im genannten Bereich, bevorzugt in einer Entnahmeebene der Fluidfördereinrichtung, an die Rohrleitung oder unmittelbar an die Fluidfördereinrichtung angeschlossen ist und oberhalb der Anschlussstelle an die Rohrleitung oder oberhalb der Anschlussstelle an die Fluidfördereinrichtung in den Innentank rückgeführt ist.

Die erfindungsgemäße Lösung ermöglicht, dass der Wärmeeintrag in den Kryobehälter gering gehalten werden kann, da sich zwischen der Fluidfördereinreichung und dem ansteigenden Abschnitt ein Gaspolster ausbilden kann, wenn das Ventil der Entlüftungsleitung geschlossen ist. Andererseits kann der Ansaugbereich der Fluidfördereinrichtung, bzw. die Fluidfördereinrichtung selbst, rasch abgekühlt werden, indem das Ventil der Entlüftungsleitung geöffnet wird, wodurch der isolierende Gaspolster durch den Auftrieb mittels der Entlüftungsleitung in den Kryobehälter verbracht wird und Fluidphase durch die Rohrleitung zur Fluidfördereinrichtung nachströmen kann.

Das System kann somit zwei Betriebszustände einnehmen, wobei das Ventil in einem ersten Betriebszustand geschlossen ist, um nach Erwärmung der Fluidfördereinrichtung einen Isolationsgaspolster zwischen dem genannten Abschnitt und dem Ventil an der Fluidfördereinrichtung zu halten, und wobei das Ventil in einem zweiten Betriebszustand geöffnet ist, um einen Fluss für Kryofluid zur Fluidfördereinrichtung und ein gleichzeitiges Ablassen von Kryofluid in Gasphase durch die Entlüftungsleitung zu ermöglichen.

Mit der Erfindung werden beide der eingangs gestellten Ziele der Erfindung gelöst. Einerseits wird der Wärmeeintrag in das Gesamtsystem reduziert, da das im Anschlussbereich an die Fluidfördereinrichtung befindliche Kryofluid nach Abstellen des Fahrzeugs verdampft und durch den thermischen Siphon nicht in den Kryobehälter zurückströmt. Nach dem anfänglichen Verdampfen des Kryofluid wird der Wärmeeintrag über die Rohrleitung auf ein Minimum reduziert. Andererseits kann auch ein Motorstart so schnell wie möglich erfolgen, indem die Rohrleitung und der Ansaugbereich der Fluidfördereinrichtung durch Öffnen des Ventils - auch ohne laufenden Motor oder laufender Pumpe und hauptsächlich schwerkraftgetrieben - rasch gekühlt werden können. Nach Öffnen des Ventils gelangt Flüssigphase durch die vormals als thermischer Siphon wirkende Rohrleitung und kühlt dadurch die Rohrleitung und die Fluidfördereinrichtung ab.

Gemäß der Erfindung kann auch die zur Fluidfördereinrichtung geführte Rohrleitung so schnell wie möglich abgekühlt werden. Das Abkühlen der Rohrleitung hängt von der Masse der Rohrleitung, von der Temperaturdifferenz, die abgekühlt werden muss und von der nachfließenden Wärme, d.h. der Isolationsgüte, ab. Erfindungsgemäß wird vorgesehen, die Rohrleitung so kurz wie möglich auszugestalten, wobei diese weiterhin die Ausbildung des Gaspolsters ermöglicht. Um dies zu erzielen, kann die Fluidfördereinrichtung so nahe am Innentank wie möglich vorgesehen werden, sodass sich im thermischen Gleichgewichtszustand, d.h. nach Verdampfen der Flüssigphase in der Fluidfördereinrichtung bzw. in der Rohrleitung in diesem Bereich, eine Temperatur einstellt, die gerade ausreichend wärmer ist als die Temperatur der Flüssigphase, um den isolierenden Gaspolster zu erzeugen. Erfindungsgemäß kann erzielt werden, dass sich die Rohrleitungen im Bereich der Fluidfördereinrichtung um nur 1 °C bis 5 °C gegenüber der Temperatur im Innentank erwärmen.

Kryobehälter werden üblicherweise durch eine zylindrische Mantelwand und zwei daran anschließende Endkappen, d.h. Stirnwände, gebildet. Im Stand der Technik werden Armaturen an den Endkappen vorgesehen, da dort das Durchführen von Leitungen leichter möglich ist. Die erfindungsgemäße Lösung ermöglicht nun erstmals, dass eine Fluidfördereinrichtung auch unmittelbar an der Mantelwand vorgesehen werden kann. Dadurch wird erstmals eine seitliche Anordnung geschaffen, die gleichzeitig einen sehr geringen Wärmeeintrag und einen raschen Start der Fluidfördereinrichtung ermöglicht.

Insbesondere in der Fahrzeugtechnik ist der zur Verfügung stehende Raum äußerst gering, sodass die Fluidfördereinrichtung unmittelbar neben dem Mantel angeordnet wird. Beispielsweise kann die Fluidfördereinrichtung im Wesentlichen stabförmig ausgebildet sein und parallel zu einer Längsachse des Kryobehälters entlang der Mantelfläche oder normal zur Längsachse des Kryobehälters neben der Endkappe angeordnet sein.

In einer bevorzugten Ausführungsform ist die Entlüftungsleitung zumindest teilweise zwischen dem Innentank und dem Außentank in Umfangsrichtung des Kryobehälters geführt und das Ventil umfasst bevorzugt einen in der Entlüftungsleitung zwischen dem Innentank und dem Außentank angeordneten Verschlussteil und einen außerhalb des Außenbehälters angeordneten Betätigungsteil. Eine Rückführung der Entlüftungsleitung im Vakuumraum reduziert den Gesamtwärmeeintrag in den Kryobehälter bei Änderung des Betriebszustandes, d.h. von Stillstand auf Betrieb und von Betrieb auf Stillstand. Die Entlüftungsleitung kann sich auch vollständig zwischen Innentank und Außenbehälter befinden, beispielsweise wenn das Ventil wie oben beschrieben in zwei Teile aufgeteilt ist. Die Verbindung zwischen Verschlussteil und Betätigungsteil kann mechanisch erfolgen oder auch über eine Steuerleitung bzw. kabellose Steuerung.

In weiteren bevorzugten Ausführungsformen wird die Entlüftungsleitung im oberen Drittel des Innentanks, bevorzugt an der obersten Stelle des Innentanks, in den Innentank rückgeführt. Dies ermöglicht, dass keine Flüssigkeit in die Entlüftungsleitung gelangen kann. Alternativ könnte die Leitung auch unterhalb eines maximalen Flüssigphasenlevels in den Behälter rückgeführt sein, wobei das Ventil unmittelbar am Innentank vorgesehen werden könnte. Auch die Entlüftungsleitung könnte, beispielsweise an ihrem oberen Ende, einen thermischen Siphon aufweisen.

Der thermische Siphon kann auf verschiedenste Arten ausgeführt werden. Beispielsweise kann die Rohrleitung zwei im Wesentlichen horizontale Abschnitte aufweisen, zwischen denen zur Bildung des thermischen Siphons ein Überschlag ausgebildet ist, der den in Richtung der Fluidfördereinrichtung ansteigenden Abschnitt umfasst. Diese Ausführungsform ist vorteilhaft, denn der Überschlag kann einfach in die Rohrleitung eingearbeitet werden, ohne ein eigenes Rohrdurchführungsmodul vorzusehen, welches in den Innentank ragt.

In der letztgenannten Ausführungsform kann die Rohrleitung unmittelbar an den Innentank anschließen, ohne in diesen hineinzuragen. Es könnte allgemein jedoch auch vorgesehen werden, dass die Rohrleitung in den Innentank des Kryobehälters geführt ist, d.h. in diesen hineinragt, und innerhalb des Innentanks von einem Hüllrohr umgeben ist, welches die Rohrleitung gegenüber einem im Innentank befindlichen Fluid isoliert.

In diesen Ausführungsformen mit Hüllrohr wird üblicherweise vorgesehen, dass sich der zwischen dem Außenbehälter und dem Innentank befindliche vakuumisolierte Raum auch zwischen Rohrleitung und Hüllrohr erstreckt.

In der Ausführungsform mit Hüllrohr ist besonders bevorzugt, wenn der in Richtung der Fluidfördereinrichtung ansteigende Abschnitt zumindest teilweise innerhalb des Hüllrohres angeordnet ist. Dadurch kann die sich außerhalb des Innentanks befindliche Länge der Rohrleitung reduziert und der thermische Siphon in den Innentank hineinverlagert werden.

Grundsätzlich ist es möglich, dass die Rohrleitung nur den genannten ansteigenden Abschnitt bzw. auch nur zusätzliche horizontale oder vertikale Abschnitte aufweist. Besonders bevorzugt weist die Rohrleitung zwischen dem in Richtung der Fluidfördereinrichtung ansteigenden Abschnitt und der Fluidfördereinrichtung einen innerhalb des Hüllrohres befindlichen, in Richtung der Fluidfördereinrichtung abfallenden Abschnitt auf. Dies ermöglicht, dass die Rohrleitung innerhalb des Hüllrohres einen Knick aufweisen kann, der einen besonders günstigen Ausgleich von thermischen Längenänderungen ermöglicht.

Insbesondere wenn die Rohrleitung einen Knick innerhalb des Hüllrohres aufweist, der die höchste Stelle des thermischen Siphons bildet, kann vorgesehen werden, dass die Entlüftungsleitung innerhalb des Hüllrohres an die Rohrleitung angeschlossen, innerhalb des Innentanks aus dem Hüllrohr geführt und mit einem eigenen Entlüftungshüllrohr aus dem Innentank geführt ist. Hierbei kann die Entlüftungsleitung beispielsweise unmittelbar am Knick ansetzen und so besonders effektiv Gas aus der Rohrleitung ablassen. Das Herausführen der Entlüftungsleitung aus dem Kryobehälter hat wie in den anderen Ausführungsformen den Zweck, dass das Ventil außerhalb des Kryobehälters zugänglich vorsehbar ist.

In anderen bevorzugten Ausführungsformen ist die Entlüftungsleitung jedoch außerhalb des Innentanks an die Rohrleitung angeschlossen, da die Entlüftungsleitung hierbei einfacher isolierbar ist. Üblicherweise wird diese Ausführungsform vorgesehen, wenn die höchste Stelle der Rohrleitung an der Fluidfördereinrichtung vorgesehen ist, z.B. von dieser horizontal weggeführt ist.

Um eine besonders kompakte Ausführung zu schaffen, sind die Fluidfördereinrichtung und bevorzugt auch der in Richtung der Fluidfördereinrichtung ansteigende Abschnitt an einer Mantelwand des Innentanks oder des Außenbehälters angeordnet, wobei sich die Fluidfördereinrichtung bevorzugt zumindest teilweise, besonders bevorzugt vollständig, in einem der Zwickel befindet, die durch einen kleinsten gedachten Quader über den Innentank oder den Außenbehälter gebildet sind. Die Anordnung im Zwickel ermöglicht, dass die Fluidfördereinrichtung am Kryobehälter angeordnet werden kann, ohne dass diese dabei seitlich, unterhalb oder oberhalb des Kryobehälters wesentlich hervorsteht, beispielsweise wenn der Kryobehälter seitlich an einem Kraftfahrzeug angeordnet ist. Üblicherweise wird die Fluidfördereinrichtung in jenem Zwickel angeordnet, der sich unten auf der dem Kraftfahrzeug abgewandten Seite befindet. Besonders bevorzugt ist die Fluidfördereinrichtung stabförmig ausgebildet und liegt parallel zum Kryobehälter, z.B. parallel zu einer Längserstreckungsachse des Kryobehälters.

Alternativ kann die Fluidfördereinrichtung und bevorzugt auch der in Richtung der Fluidfördereinrichtung ansteigende Abschnitt an einer Stirnwand des Innentanks oder des Außenbehälters angeordnet sein, wobei sich die Fluidfördereinrichtung bevorzugt zumindest teilweise, besonders bevorzugt vollständig, in einem der Zwickel befindet, die durch einen kleinsten gedachten Quader über den Innentank oder den Außenbehälter gebildet sind. Der Zwickel an der Stirnwand bildet sich aus, wenn die Stirnwand konvex ausgebildet ist. In diesem Fall kann die Fluidfördereinrichtung bevorzugt vertikal stehend oder auch horizontal liegend insbesondere quer zur Längsachse des Tanks angeordnet werden, beispielsweise in einem Zwickel, der sich zwischen einer der konvexen Endkappen und dem genannten kleinsten gedachten Quader bildet. Besonders bevorzugt ist die Fluidfördereinrichtung stabförmig ausgebildet und liegt normal zum Kryobehälter, z.B. horizontal oder vertikal und normal zu einer Längserstreckungsachse des Kryobehälters.

Die beiden vorgenannten Ausführungen sind besonders von Vorteil, da auf einem Fahrzeug überaus wenig Bauraum zur Verfügung steht, insbesondere für die Fluidfördereinrichtung. Durch die beiden genannten Ausführungen kann ein besonders kompaktes System erzielt werden, und der Kryobehälter und die Fluidfördereinrichtung können zusammen in einem kleinstmöglichen gedachten Quader angeordnet werden, beispielsweise dem am Fahrzeugrahmen zur Verfügung stehenden Bauraum.

Um zu ermöglichen, dass die Flüssigphase des Kryofluids bis zum letzten Tropfen entnehmbar ist, kann die Rohrleitung an der untersten Stelle des Innentanks angeschlossen sein, ohne in den Innentank hineinzuragen, und von dort zur Fluidfördereinrichtung geführt sein. Dadurch kann die Entnahmemenge des Kryobehälters maximiert werden, was durch den Stand der Technik in dieser Form bislang nicht möglich war. In einer anderen Variante könnte die Rohrleitung zur Erreichung dieses Ziels auch hineinragen, auch unisoliert, und mit einem in Richtung der Fluidfördereinrichtung abfallenden Abschnitt aus dem Innentank geführt sein, wobei der in Richtung der Fluidfördereinrichtung ansteigende Abschnitt zwischen dem genannten abfallenden Abschnitt und der Fluidfördereinrichtung vorgesehen ist.

Weiters bevorzugt befindet sich die Fluidfördereinrichtung im vakuumisolierten Raum zwischen Innentank und Außenbehälter. Der Außenbehälter kann somit über die Fluidfördereinrichtung gezogen werden, wodurch diese im vakuumisolierten Bereich angeordnet sein kann. Dadurch ergibt sich eine besonders gute Ausnutzung des auf dem Fahrzeug zur Verfügung stehenden Bauraumes, da der Isolationsraum zwischen Innentank und Außenbehälter gleichzeitig als Montageraum für die Fluidfördereinrichtung ausgenutzt wird. In alternativen Ausführungsformen kann sich die Fluidfördereinrichtung auch außerhalb des Außenbehälters befinden und dort gesondert isoliert sein.

In allen vorgenannten Ausführungsformen, insbesondere jedoch in der vorgenannten, bei der sich die Fluidfördereinrichtung im vakuumisolierten Raum zwischen Innentank und Außenbehälter, sind sowohl der Kryobehälter als auch die Fluidfördereinrichtung stabförmig ausgebildet sind (worunter hierin verstanden wird, dass sie jeweils eine Längsachse aufweisen und bevorzugt in Längsrichtung eine größere Länge haben als in den anderen Richtungen normal zur Längsrichtung), wobei die Längsachse des Kryobehälters und der Fluidfördereinrichtung in einer vertikalen Ebene enthalten sind, die in Normalfahrtrichtung des Fahrzeugs liegt. Dadurch können sowohl der Kryobehälter als auch Fluidfördereinrichtung kompakt am Fahrzeug angeordnet werden. Weiters bevorzugt liegt die Längsachse des Kryobehälters in einer Horizontalebene und die Längsachse der Fluidfördereinrichtung liegt in einer Horizontalebene oder ist um 0,1° bis 20° bezüglich einer Horizontalebene geneigt, wodurch die kompakte Anordnung weiterhin erreicht werden kann.

Weiters ist die die Fluidfördereinrichtung bevorzugt stabförmig ausgebildet und eine Längsachse der Fluidfördereinrichtung ist bezüglich einer Horizontalebene geneigt ist, wobei jenes Ende, an dem die Fluidfördereinrichtung mit der Rohrleitung und/oder mit der Entlüftungsleitung verbunden ist, höher liegt als jenes Ende, das nicht mit der Rohrleitung und/oder mit der Entlüftungsleitung verbunden ist. Dadurch kann in bzw. an der Fluidfördereinrichtung verdampftes Kryofluid leichter über die Entnahmeleitung in den Kryobehälter rückgeführt werden.

Weiters ist bevorzugt, wenn der in Richtung der Fluidfördereinrichtung ansteigende Abschnitt um eine Höhe ansteigt, die zumindest dem doppelten Durchmesser der Rohrleitung an der Anschlussstelle zur Fluidfördereinrichtung entspricht. Dadurch kann eine ausreichende Höhe für das Vorliegen des Gaspolsters und damit der Wirkung des thermischen Siphons sichergestellt werden. Die Höhe wird definiert als Differenz zwischen der obersten Stelle der Rohroberseits des ansteigenden Abschnitts und der untersten Stelle der Rohrunterseite des ansteigenden Abschnitts. Dadurch kann auch bei einem schräg geparkten Fahrzeug die Siphonwirkung aufrechterhalten werden.

Besonders bevorzugt ist, wenn die Rohrleitung über zumindest einen Funktionsabschnitt biegeweicher ist als außerhalb des Funktionsabschnitts. Alternativ oder zusätzlich kann die Rohrleitung über zumindest einen Funktionsabschnitt eine dünnere Wandstärke aufweisen als außerhalb des Funktionsabschnitts, wobei sich der Funktionsabschnitt bevorzugt zumindest teilweise innerhalb eines Hüllrohres befindet. Alternativ oder zusätzlich kann die Rohrleitung über zumindest einen Funktionsabschnitt als Balgrohr ausgeführt sein, wobei sich der Funktionsabschnitt bevorzugt zumindest teilweise innerhalb des Hüllrohres befindet. Je nach Ausführungsform kann sich der Funktionsabschnitt auch vollständig innerhalb des Hüllrohres bzw. Kryobehälters oder vollständig außerhalb des Hüllrohres bzw. Kryobehälters befinden.

Diese Ausführungsformen mit Funktionsabschnitt haben den Vorteil, dass durch die biegeweiche Ausführung, die Ausdünnung der Rohrleitungswandstärke und/oder durch die Ausführung als Balgrohr keine bzw. weniger durch das Fahrzeug bedingte Vibrationen auf die Fluidfördereinrichtung übertragen werden. Es handelt sich somit um einen fahrzeugspezifischen Vorteil. Üblicherweise ist der Funktionsabschnitt für die Rohrleitung vorgesehen, da diese bezüglich der Länge einen großen Durchmesser aufweist und dadurch starr ist. Die Entlüftungsleitung ist aufgrund ihrer normalerweise großen Länge und dem geringeren Durchmesser weniger starr, sodass weniger Vibrationen auf die Fluidfördereinrichtung übertragen werden. Im Allgemeinen könnten jedoch alle vorgenannten Varianten des Funktionsabschnitts der Leitung auch für die Entlüftungsleitung vorgesehen werden, d.h. die Entlüftungsleitung kann einen Funktionsabschnitt wie oben für die Rohrleitung beschrieben aufweisen.

Vorteilhafte und nicht einschränkende Ausführungsformen der Erfindung werden nachfolgend anhand der Zeichnungen näher erläutert.
Figur 1 zeigt ein erfindungsgemäßes System mit einem Kryobehälter und einer als thermischer Siphon ausgebildeten Rohrleitung in einer ersten Ausführungsvariante.
Figur 2 zeigt das erfindungsgemäße System in einer zweiten Ausführungsvariante.
Figur 3 zeigt das erfindungsgemäße System in einer dritten Ausführungsvariante.
Figur 4 zeigt das erfindungsgemäße System in einer vierten Ausführungsvariante.
Figur 5 zeigt das erfindungsgemäße System in einer fünften Ausführungsvariante.
Figur 6 zeigt das erfindungsgemäße System in einer sechsten Ausführungsvariante.
Figur 7 zeigt das erfindungsgemäße System in einer siebten Ausführungsvariante.
Figur 8 zeigt ein Fahrzeug mit Kryobehälter und Fluidfördereinrichtung in der erfindungsgemäßen Anordnung.

Figur 1 zeigt einen Kryobehälter 1, der einen Innentank 2 und einen gegenüber diesem vakuumisolierten Außenbehälter 3 aufweist. Das im Kryobehälter 1 gespeicherte Kryofluid 4 ist beispielsweise verflüssigtes Erdgas, dem Fachmann auch als LNG ("Liquid Natural Gas") bekannt. Das Kryofluid 4 liegt im dargestellten Beispiel bis zu einem Füllstand F in Flüssigphase 5 vor, darüber in Gasphase 6. Der Kryobehälter 1 wird auf einem Kraftfahrzeug mitgeführt, in welchem Fall das Kryofluid 4 beispielsweise als Treibstoff für einen Motor des Kraftfahrzeugs dient. Zu diesem Zweck kann eine Entnahmeleitung des Kryobehälters mit dem Motor verbunden sein. Der Kryobehälter 1 wird üblicherweise am Fahrzeugrahmen des Fahrzeugs montiert, wobei eine Längserstreckungsachse des Kryobehälters 1 im Wesentlichen horizontal und parallel zum Fahrzeugrahmen liegt, d.h. parallel zu einer Normalfahrtrichtung des Fahrzeugs.

Der Kryobehälter 1 kann beispielsweise eine zylindrische Form aufweisen, d.h. einen zylindrischen Mantel umfassen, der von zwei ebenen oder konvexen Endkappen abgeschlossen ist. Somit hat der Kryobehälter 1 in der Regel eine Längserstreckungsachse, die mit der Zylinderachse des Kryobehälters 1 übereinstimmen kann. Im Allgemeinen müssen der Kryobehälter 1 bzw. dessen Mantel im Schnitt normal zur Längserstreckungsachse jedoch keinen kreisrunden Querschnitt aufweisen.

Um Kryofluid 4 in den Kryobehälter 1 einzubringen oder Kryofluid 4 aus diesem zu entnehmen, ist eine Rohrleitung 7 zwischen Innentank 2 und Außenbehälter 3 vorgesehen. Weitere Leitungen, um Kryofluid in den Tank einzubringen bzw. aus diesem zu entnehmen, sind aus Gründen der Übersichtlichkeit nicht dargestellt.

Um Kryofluid 4 zu fördern, ist überdies eine Fluidfördereinrichtung 8, bevorzugt eine Pumpe wie eine Kolbenpumpe oder Zentrifugalpumpe, bzw. deren Zulaufbereich oder Ansaugbereich mit der Rohrleitung 7 verbunden. Der Kryobehälter 1, die Rohrleitung 7 und die Fluidfördereinrichtung 8 werden zusammen, gegebenenfalls mit weiteren Komponenten, als System 9 bezeichnet. Die Fluidfördereinrichtung 8 ist bevorzugt unmittelbar an einer Mantelfläche des Kryobehälters 1 angeordnet, sodass auch die Rohrleitung 7 unmittelbar, d.h. ohne Zwischensystem, an die Fluidfördereinrichtung 8 angeschlossen werden kann. In dieser Variante liegt die Fluidfördereinrichtung 8 beispielsweise parallel zur Längserstreckungsachse des Kryobehälters 1. In anderen Ausführungsformen kann die Fluidfördereinrichtung 8 auch an einer Stirnseite des Kryobehälters 1 angeordnet werden, z.B. vertikal stehend oder horizontal liegend. In dieser Variante liegt die Fluidfördereinrichtung 8 beispielsweise normal zur Längserstreckungsachse des Kryobehälters 1. Die Fluidfördereinrichtung 8 kann zumindest eine Flüssigphase 5 fördern, z.B. pumpen. Wenn die Fluidfördereinrichtung 8 auch eine Gasphase 6 fördern kann, weist die Fluidfördereinrichtung 8 beispielsweise einen höheren Wirkungsgrad zum Fördern der Flüssigphase 5 auf als zum Fördern der Gasphase 6 auf.

Wie dem Fachmann bekannt, wird das Kryofluid 4 im Innentank 2 bei sehr niedrigen Temperaturen gelagert. Die Temperatur innerhalb des Innentanks 2 ist daher niedriger als außerhalb des Innentanks 2. Die Fluidfördereinrichtung 8 wird im Betrieb durch das durch die Fluidfördereinrichtung 8 verlaufende flüssige Kryofluid 4 gekühlt. Wenn die Fluidfördereinrichtung 8 im Betrieb ist, hat diese somit eine Temperatur, die im Wesentlichen der Temperatur der Flüssigphase 5 entspricht. Wenn die Fluidfördereinrichtung 8 jedoch nicht im Betrieb ist, erwärmt sich diese durch den Wärmeeintrag von außen, sodass das in der Fluidfördereinrichtung 8 bzw. in der Rohrleitung 7 befindliche Kryofluid 4 nahe der Fluidfördereinrichtung 8 verdampft und sich dort eine Gasphase 6 bildet. Wäre die Rohrleitung 7 nicht als thermischer Siphon wie unten beschrieben ausgebildet, würde sich das Kryofluid 4 in der Nähe der Fluidfördereinrichtung 8 ständig in Gasphase 6 umwandeln und in den Innentank 2 zurückströmen, was einen erheblichen Wärmeeintrag bedeutet. Zwar kann die Fluidfördereinrichtung 8 auch zwischen dem Innentank 2 und dem Außenbehälter 3 oder innerhalb einer Isolierung 10 angeordnet sein, um die Fluidfördereinrichtung 8 zwischen Außenbehälter 3 und Isolierung 10 beispielsweise in einem Vakuum einzuschließen, jedoch kann dadurch der Wärmeeintrag in die Fluidfördereinrichtung 8 nicht vollständig unterbunden werden.

Aus diesem Grund ist die Rohrleitung 7 als thermischer Siphon 11 ausgebildet. Der thermische Siphon 11 weist zumindest einen in Richtung der Fluidfördereinrichtung ansteigenden Abschnitt 12 auf, der zumindest teilweise in einem Bereich B angeordnet ist, der gegenüber dem im Innentank 2 befindlichen Kryofluid 4 isoliert ist, d.h. nicht unmittelbar vom Kryofluid 4 umspült wird. Der Bereich B liegt somit außerhalb des Innentanks 2 oder gegebenenfalls auch innerhalb des Innentanks 2, wenn dieser eine isolierte Einbuchtung wie ein unten näher beschriebenes Hüllrohr 19 aufweist.

Bei einem Wärmeeintrag von außen wird somit der Bereich B, und damit auch der innerhalb des Bereichs B befindliche Teil des Abschnitts 12 bzw. der Rohrleitung 7, eine höhere Temperatur einnehmen als das im Innentank 2 befindliche Kryofluid 4. Das dort in Flüssigphase 5 befindliche Kryofluid 4 wird somit aufgrund des Wärmeeintrags von außen zuerst verdampfen. Durch den Auftrieb der Gasphase 6 gegenüber der Flüssigphase 5 wird durch den ansteigenden Abschnitt 12 ein isolierender Gaspolster an der Fluidfördereinrichtung 8, üblicherweise bis zum ansteigenden Abschnitt 12, vorliegen.

Wenn die Fluidfördereinrichtung 8 nun jedoch für einen gewissen Zeitraum nicht im Betrieb war, d.h. warm geworden ist, und der isolierende Gaspolster an der Fluidfördereinrichtung 8 vorliegt, wird diese kein Kryofluid 1 oder nur mit einem schlechten Wirkungsgrad fördern können. Erfindungsgemäß ist daher eine Entlüftungsleitung 14 vorgesehen, die im genannten Bereich B, bevorzugt in einer Entnahmeebene der Fluidfördereinrichtung 8, an die Rohrleitung 7 oder unmittelbar an die Fluidfördereinrichtung 8 angeschlossen ist und in den Kryobehälter 1 rückgeführt ist. Wenn die Entlüftungsleitung 14 an die Rohrleitung 7 angeschlossen ist, dann bevorzugt unmittelbar neben der Fluidfördereinrichtung 8, z.B. an einen Teil der Rohrleitung 7, der horizontal von der Fluidfördereinrichtung 8 wegführt ist oder, wenn der Abschnitt 12 unmittelbar an der Fluidfördereinrichtung 8 ansetzt, an der obersten Stelle des Abschnitts 12.

Die Entlüftungsleitung 14 weist ein Ventil 15, d.h. Absperrventil, auf, mittels welchem die Entlüftungsleitung 14 selektiv absperrbar und öffenbar ist. Ist das Ventil 15 in der Entlüftungsleitung 14 geschlossen, kann der thermische Siphon 11 wie oben skizziert seine isolierende Funktion erfüllen. Wird das Ventil 15 jedoch geöffnet, strömt die Gasphase 6 aus der Rohrleitung 7 über die Entlüftungsleitung 14 in den Innentank 2 zurück, d.h. der thermische Siphon 11 kann seine Wirkung nicht mehr erfüllen. Dadurch strömt aus dem Innentank 2 Fluidphase 5 in die Rohrleitung 7 in Richtung der Fluidfördereinrichtung 8 nach. Durch die nachströmende Flüssigphase 5 kühlt die Fluidfördereinrichtung 8 besonders schnell ab, wodurch nach hinreichender Abkühlung die Flüssigphase 5 gepumpt werden kann.

Die Entlüftungsleitung 14 ist in den Innentank 2 rückgeführt, beispielsweise oberhalb der Anschlussstelle der Entlüftungsleitung 14 an die Rohrleitung 7, oberhalb des in Richtung der Fluidfördereinrichtung 8 ansteigenden Anschnitts 12, im oberen Drittel des Kryobehälters 1 oder an der obersten Stelle des Kryobehälters 1. Bevorzugt ist die Entlüftungsleitung 14 ausgehend von der Anschlussstelle an die Rohrleitung 7 stetig steigend ausgeführt, zumindest bis in eine Höhe, in welcher sich die Anschlussstelle an den Innentank 2 befindet, um die Gefahr zu verringern, selbst einen Siphon zu bilden.

Wie in Figur 1 gezeigt kann die Entlüftungsleitung 14 zumindest teilweise im vakuumisolierten Bereich zwischen dem Innentank 2 und dem Außenbehälter 3 geführt sein, um eine möglichst gute Isolierung für die Entlüftungsleitung 14 zu schaffen. Bevorzugt ist die Entlüftungsleitung 14 nur im Bereich des Ventils 15 außerhalb des Außenbehälters 3 und/oder der Isolierung 10 angeordnet. Alternativ kann nur das Ventil 15 außerhalb des Außenbehälters 3 und/oder der Isolierung 10 angeordnet sein. In anderen Ausführungsformen kann die gesamte Entlüftungsleitung 14 und auch das Ventil 15 innerhalb des vakuumisolierten Bereichs zwischen Innentank 2 und Außenbehälter 3 und/oder innerhalb der Isolierung 10 angeordnet sein. In diesem Fall kann das Ventil 15 eine Steuerleitung aufweisen, die aus dem Außenbehälter 3 bzw. der Isolierung 10 geführt ist, sodass das Ventil 15 von außen mechanisch, pneumatisch oder elektrisch verschlossen werden kann.

Anhand der Figuren 1 bis 5 werden nun unterschiedliche Arten von thermischen Siphonen 10 erläutert, die für das erfindungsgemäße System zum Einsatz kommen können. Die Erfindung ist jedoch nicht auf diese Ausführungsformen beschränkt, sondern es können auch weitere, nicht dargestellte thermische Siphons zum Einsatz kommen.

Figur 1 zeigt einen klassischen thermischen Siphon 11 mit zwei im Wesentlichen horizontalen Abschnitten 16, 17 mit einem Überschlag 18. Der der Fluidfördereinrichtung 8 angewandte Teil des Überschlags 18 bildet den in Richtung der Fluidfördereinrichtung 8 ansteigenden Abschnitt 12, der verhindert, dass die Fluidphase 5 in Richtung der Fluidfördereinrichtung nachströmen kann. Bildet sich nun an der Fluidfördereinrichtung 8 eine Gasphase 6 aus, wird sich diese zuerst im oberen Ende des Überschlags 18 ansammeln und diesen anfüllen und dadurch einen Puffer zwischen Flüssigphasen 5 in den beiden horizontalen Anschnitten 16, 17 bilden. Danach wird sich die restliche Flüssigphase 5 in dem horizontalen Abschnitt 17, der der Fluidfördereinrichtung 8 zugewandt ist, in Gasphase 6 umwandeln und gegebenenfalls aus dem thermischen Siphon 11 in Richtung des Kryobehälters 1 in diesen austreten.

In der Ausführungsform von Figur 1 setzt die Rohrleitung 7 am Innentank 2 an, tritt jedoch nicht in diesen ein. Es kann jedoch vorgesehen werden, dass die Rohrleitung 7 in den Innentank 2 eintritt, in welchem Fall sie von einem Hüllrohr 19 umgeben ist, wie in den Figuren 2 bis 5 dargestellt ist. Das Hüllrohr 19 isoliert die Rohrleitung 7 gegenüber einem im Innentank 2 befindlichen Fluid, d.h. Kryofluid 4, wenn der Kryobehälter 1 befüllt ist. Beispielsweise ist der Innentank 2 an jener Stelle durchbrochen, an dem das Hüllrohr 19 ansetzt, sodass sich der vakuumisolierte Bereich zwischen Innentank 2 und Außenbehälter 3 auch auf den Bereich zwischen Rohrleitung 7 und Hüllrohr 19 erstreckt. Alternativ könnte der Bereich zwischen Rohrleitung 7 und Hüllrohr 19 auch auf eine andere Art isoliert sein.

Figur 2 zeigt eine Ausführungsform, bei welcher die Rohrleitung einen im Wesentlichen horizontalen Abschnitt, welcher der Fluidfördereinrichtung 8 zugewandt ist, und einen im Wesentlichen vertikalen Abschnitt umfasst, welcher der Fluidfördereinrichtung 8 abgewandt ist und den in Richtung der Fluidfördereinrichtung 8 ansteigenden Abschnitt 12 ausbildet. Da der vertikale, in Richtung der Fluidfördereinrichtung 8 ansteigende Abschnitt 12 vom Hüllrohr 19 umgeben ist, befindet sich dieser im Bereich B, der gegenüber dem im Innentank 2 befindlichen Kryofluid 4 isoliert ist. Wie in Figur 1 setzt die Entlüftungsleitung 14 an der Fluidfördereinrichtung 8 an und ist im Wesentlichen vollständig im vakuumisolierten Bereich zwischen Innentank 2 und Außenbehälter 3 geführt, bis auf einen Abschnitt, an dem sich das Ventil 15 befindet.

Figur 3 zeigt eine Ausführungsform, bei der die Rohrleitung 7 innerhalb Innentanks 2 gerade, aber ausgehend vom Innentank 2 in Richtung der Fluidfördereinrichtung 8 ansteigend ausgeführt ist. Die Entlüftungsleitung 14 setzt an einer höchstgelegenen Stelle der absteigenden Rohrleitung 7 an, d.h. in einer Entnahmeebene der Fluidfördereinrichtung 8. Die Isolation der Entlüftungsleitung 14 ist aus Gründen der Übersichtlichkeit nicht dargestellt.

Weiters ist in Figur 3 ein Funktionsabschnitt 28 der Rohrleitung dargestellt, an dem die Rohrleitung 7 biegeweicher ist als außerhalb des Funktionsabschnitts 28. Im dargestellten Beispiel ist der Funktionsabschnitt 28 als Balgrohr ausgeführt. Das Balgrohr könnte jedoch auch derart ausgebildet sein, dass es nicht notwendigerweise biegeweicher ist, jedoch eine Stauchung bzw. Dehnung in Längsrichtung der Rohrleitung 7 ermöglicht. Alternativ könnte der Funktionsabschnitt 28 durch eine lokale Ausdünnung der Rohrleitung 7 ausgebildet sein, wodurch ein biegeweicher Abschnitt gebildet wird. Dadurch kann die Übertragung von Vibrationen des Fahrzeugs und damit des Kryobehälters 1 auf die Fluidfördereinrichtung 8 vermieden bzw. reduziert werden. Der Funktionsabschnitt ist nicht für die Ausführungsform von Figur 3 spezifisch, sondern kann mit allen anderen hierin beschriebenen Ausführungsformen kombiniert werden. Der Funktionsabschnitt 28 kann sich zudem vollständig oder teilweise innerhalb oder vollständig außerhalb des Kryobehälters 1 (d.h. der zylindrischen Kontur des Kryobehälters 1) befinden.

Die Figuren 4 und 5 zeigen Ausführungsformen des thermischen Siphons 10, die besonders praxisrelevant sind. In diesen Ausführungsformen weist die Rohrleitung 7 einen Knick 20 auf, der sich innerhalb des Hüllrohres 19 befindet. Da die Rohrleitung 7 nicht mit dem Innentank 2 verbunden ist, sondern mit dem Hüllrohr 19 an der der Fluidfördereinrichtung 8 abgewandten Seite, können temperaturbedingte Längenausdehnungen durch die Rohrleitung 7 besonders gut aufgenommen werden. Die Rohrleitung 7 hat in den beiden dargestellten Ausführungsformen einen in Richtung der Fluidfördereinrichtung 8 ansteigenden Abschnitt 12 und einen in Richtung der Fluidfördereinrichtung 8 abfallenden Abschnitt 21. Der Knick 20 ist zwischen den beiden Abschnitten 12, 21 ausgebildet. Der in Richtung der Fluidfördereinrichtung 8 abfallende Abschnitt 21 ist zwischen der Fluidfördereinrichtung 8 und dem in Richtung der Fluidfördereinrichtung 8 ansteigenden Abschnitt 12 angeordnet.

In der Ausführungsform von Figur 4 setzt die Entlüftungsleitung 14 an einer Stelle der Rohrleitung 7 an, die außerhalb des Innentanks 2 auf einer Entnahmeebene der Fluidfördereinrichtung 8 liegt. Im Allgemeinen ist bevorzugt, wenn die Entlüftungsleitung 14 an einer Stelle der Rohrleitung 7 ansetzt, die in der Entnahmeebene der Fluidfördereinrichtung 8 oder darüber liegt, d.h. zwischen der Fluidfördereinrichtung 8 und einer höchsten Stelle eines in Richtung der Fluidfördereinrichtung 8 abfallenden Abschnitts 21. Die Isolation der Entlüftungsleitung 14 kann wie in den oben erläuterten Ausführungsformen erfolgen.

In Figur 5 ist die Entlüftungsleitung 14 an einer Stelle die Rohrleitung 7 angeschlossen, die innerhalb des Innentanks 2 liegt. Zudem ist die Entlüftungsleitung 14 nicht innerhalb des Hüllrohres 18 aus dem Innentank 2 geführt, sondern die Entlüftungsleitung 14 ist innerhalb des Innentanks 2 aus dem Hüllrohr 14 geführt. Um in diesem Fall die Entlüftungsleitung 14 gegenüber dem Kryofluid 1 im Innentank 2 zu isolieren, ist die Entlüftungsleitung 14 mit einem eigenen Entlüftungshüllrohr 23 aus dem Innentank 2 geführt. Nachdem die Entlüftungsleitung 14 aus dem Innentank 2 und durch den Außentank 3 geführt ist, weist sie dort das Ventil 15 auf, das somit zugänglich ist. In bekannter Weise wird die Entlüftungsleitung 14 dann in den Innentank 2 zurückgeführt.

Figur 6 zeigt eine Ausführungsform, bei der so viel Kryofluid 4 wie möglich aus dem Innentank 2 entnehmbar ist und die Rohrleitung 7 so kurz wie möglich ausgeführt ist. Hierbei liegt die Entnahmeebene der Fluidfördereinrichtung 8 im Wesentlichen bündig mit der untersten Stelle des Innentanks 2. Das der Fluidfördereinrichtung 8 abgewandte Ende der Rohrleitung 7 setzt hierbei bevorzugt an der untersten Stelle des Innentanks 1 an.

Die Fluidfördereinrichtung 8 ist vollständig in einem der Zwickel 24 angeordnet, die durch einen kleinsten gedachten Quader 25 über den Innentank 2 oder den Außenbehälter 3 gebildet sind, beispielsweise in einem Zwickel 24 neben der Mantelwand, wie dargestellt, oder in einem Zwickel an einer konvexen Endkappe. Dies ist insbesondere dann von Vorteil, wenn die Fluidfördereinrichtung 8 eine Stabform aufweist und nicht länger ist als die Mantelfläche, wenn die Fluidfördereinrichtung 8 in einem Zwickel 24 neben der Mantelfläche angeordnet wird, oder nicht länger ist als der Durchmesser des Innentanks 2 bzw. des Außenbehälters 3, wenn die Fluidfördereinrichtung 8 in einem Zwickel 24 neben der Endkappe angeordnet wird.

Die Fluidfördereinrichtung 8 könnte sich auch nur teilweise in einem der Zwickel 24 befinden und dadurch über die Seite bzw. Unterseite des Kryobehälters 1 hervorstehen. In der Ausführungsform von Figur 6 ist gezeigt, dass die Rohrleitung 7 auch teilweise außerhalb des Quaders 25 geführt sein kann, wobei dies auch vermieden werden kann, indem die Rohrleitung 7 beispielswiese bereits seitlich in den Raum zwischen Außenbehälter 3 und Innentank 2 eintritt.

Im Allgemeinen ist bevorzugt, wenn die Fluidfördereinrichtung 8 so weit unten wie möglich angeordnet ist, um so viel Kryofluid 4 wie möglich zu fördern. Bevorzugt liegt die Fluidfördereinrichtung 8 bzw. deren Einlassöffnung unter einer Ebene, die durch das unterste Drittel oder das unterste Fünftel des Kryobehälters 1 begrenzt ist und/oder das der Fluidfördereinrichtung 8 abgewandte Ende der Rohrleitung 7 setzt bevorzugt an einer Stelle des Innentanks 1 an, die unter einer Ebene liegt, die durch das unterste Drittel oder das unterste Fünftel des Kryobehälters 1 begrenzt ist.

Auch Figur 7 zeigt eine Ausführungsform, bei der so viel Kryofluid 4 wie möglich aus dem Innentank 2 entnehmbar ist. Hierfür wird eine Rohrleitung 7 eingesetzt, die in den Innentank 2 hineinragt und einen innerhalb des Innentanks 2 befindlichen vertikalen oder in Richtung der Fluidfördereinrichtung 8 ansteigenden Abschnitt 26 aufweist, dessen der Fluidfördereinrichtung 8 abgewandtes Ende an tiefsten Punkt des Innenbehälters 2 ansetzt. an den Abschnitt 26 ist eine in Richtung der Fluidfördereinrichtung 8 abfallender Abschnitt 27 angeschlossen, der bis in eine Tiefe geführt ist, die im Wesentlichen dem tiefsten Punkt des Innenbehälters 2 entspricht. Zwischen dem Abschnitt 27 und der Fluidfördereinrichtung 8 ist der in Richtung der Fluidfördereinrichtung 8 ansteigende Abschnitt 12 vorgesehen. Da sich der in Richtung der Fluidfördereinrichtung 8 ansteigende Abschnitt 12 vollständig außerhalb des Innenbehälters 2 befindet, kann der innerhalb des Innentanks 2 befindliche Teil der Rohrleitung 7 auch ohne Hüllrohr ausgeführt werden.

Figur 8 zeigt eine beispielhafte Anordnung des Kryobehälters 1 auf einem Fahrzeug 29. Das Fahrzeug 29 weist eine Fahrerkabine 30, einen Sattelauflieger 31, ein Vorderrad 32 und ein Hinterrad 33 auf. Der Kryobehälter 1 ist seitlich auf einem nicht weiter dargestellten Fahrzeugrahmen montiert, sodass beispielsweise ein Kryobehälter 1 auf einer Seite des Fahrzeugs 29 (z.B. der Fahrerseite) und ein weiterer Kryobehälter 1 auf der anderen Seite des Fahrzeugs 29 (z.B. auf der Beifahrerseite) montiert werden kann. Der Kryobehälter 1 wird üblicherweise zwischen Vorderrad 32 und Hinterrad 33 montiert. Der Kryobehälter 1 könnte jedoch auch mittig am Fahrzeug unmittelbar hinter der Fahrerkabine oder auf einem Fahrzeugdach montiert sein. Die Erfindung ist jedoch nicht auf die konkrete Anordnung beschränkt und könnte auch mit anderen Fahrzeugtypen, z.B. ohne Sattelauflieger 31 oder auf einem Bus, kombiniert werden.

Aus Figur 8 ist jene die bevorzugte Ausführungsform ersichtlich, bei der sowohl der Kryobehälter 1 als auch die Fluidfördereinrichtung 8 stabförmig ausgebildet sind, d.h. eine Längsachse aufweisen. Die Fluidfördereinrichtung 8 ist auf der dem Fahrzeugrahmen abgewandten oder zugewandten Seite des Kryobehälters 1 angeordnet. Die Längsachse des Kryobehälters 1 liegt im Wesentlichen parallel zu einer Normalfahrtrichtung des Fahrzeugs 29, d.h. einer Fahrtrichtung bei Geradeausfahrt des Fahrzeugs 29. Besonders bevorzugt liegt auch die Längsachse der Fluidfördereinrichtung 8 parallel zur Normalfahrtrichtung und damit parallel zur Längsachse des Kryobehälters 1. Dadurch kann eine besonders kompakte Anordnung erzielt werden, da die Fluidfördereinrichtung 8 de facto keinen zusätzlichen Platz am Fahrzeug 1 einnimmt, wie beispielsweise aus der Zusammenschau der Figuren 7 und 8 ersichtlich ist, denn die Fluidfördereinrichtung 8 ragt weder seitlich noch vorne bzw. hinten noch ober oder unter dem Kryobehälter 1 hervor. Im Beispiel der Figur 8 sind die Fluidfördereinrichtung 8 und auch der in Richtung der Fluidfördereinrichtung 8 ansteigende Abschnitt 12 an einer Mantelwand des Außenbehälters 3 angeordnet, wobei sich die Fluidfördereinrichtung 8 vollständig in einem der Zwickel 24 befindet, der durch einen kleinsten gedachten Quader 25 über dem Außenbehälter 3 gebildet ist. Die Fluidfördereinrichtung 8 könnte sich auch zusätzlich wie in Figur 7 gezeigt im isolierten Raum zwischen Innenbehälter 2 und Außenbehälter 3 befinden, wie in Figur 7 gezeigt sodass sich zusätzlich zur verbesserten Isolation ein weiterer Raumgewinn ergibt.

In Figur 8 ist weiters durch die strichlierten Linien eine alternative Anordnung einer Fluidfördereinrichtung 8' dargestellt, welche bezüglich einer horizontalen Ebene geneigt ist. Diese Fluidfördereinrichtung 8' ist wiederum stabförmig ausgebildet und weist daher eine Längsachse auf. Die Längsachse der Fluidfördereinrichtung 8' liegt in einer vertikalen Ebene, in welcher auch die Längsachse des Kryobehälters 1 bzw. die Normalfahrtrichtung des Fahrzeugs 29 enthalten ist. Die Längsachse der Fluidfördereinrichtung 8' ist jedoch derart bezüglich einer Horizontalebene geneigt, dass jenes Ende, an dem die Fluidfördereinrichtung 8' mit der Rohrleitung 7 und/oder mit der Entlüftungsleitung 14 verbunden ist, höher liegt als jenes Ende, das nicht mit der Rohrleitung 7 und/oder mit der Entlüftungsleitung 14 verbunden ist. Das höher gelegene Ende kann sich in oder entgegen der Normalfahrtrichtung des Fahrzeugs 29 befinden. Die Neigung der Fluidfördereinrichtung 8' begünstigt die Abfuhr von verdunstetem Kryofluid über die Entlüftungsleitung 14. Diese Neigung könnte auch bei anderen Ausführungsformen als jener aus Figur 8 eingesetzt werden. Um kompakte Ausführungsformen zu erzielen, beträgt die Neigung bevorzugt maximal 30°, maximal 20°, maximal 10°, maximal 5°, maximal 3° oder maximal 1° bezüglich der Horizontalebene.

## Patentansprüche

1. System (9) umfassend einen Kryobehälter (1) mit einem Innentank (2) und einen gegenüber diesem vakuumisolierten Außenbehälter (3), wobei das System (9) ferner eine Fluidfördereinrichtung (8) und eine Rohrleitung (7) umfasst, die zur Entnahme von Kryofluid (4) aus dem Innentank (2) geführt und an die Fluidfördereinrichtung (8) angeschlossen ist,
wobei die Fluidfördereinrichtung (8) außerhalb des Innentanks (2) angeordnet ist,
die Rohrleitung (7) als thermischer Siphon (10) mit zumindest einem in Richtung der Fluidfördereinrichtung (8) ansteigenden Abschnitt (12) ausgebildet ist, der zumindest teilweise in einem Bereich (B) angeordnet ist, der gegenüber dem im Innentank (2) befindlichen Kryofluid (4) isoliert ist,
wobei eine durch ein Ventil (15) verschließbare Entlüftungsleitung (14) im genannten Bereich (B), bevorzugt in einer Entnahmeebene der Fluidfördereinrichtung (8), an die Rohrleitung (7) oder unmittelbar an die Fluidfördereinrichtung (8) angeschlossen ist und oberhalb der Anschlussstelle an die Rohrleitung (7) oder oberhalb der Anschlussstelle an die Fluidfördereinrichtung (8) in den Innentank (2) rückgeführt ist,
**dadurch gekennzeichnet, dass**
das System weiters ein Fahrzeug (29) umfasst, auf dem der Kryobehälter (1) mitgeführt ist, und
dass die Fluidfördereinrichtung (8) an einer Mantelwand des Innentanks (2) oder des Außenbehälters (3) angeordnet ist.

2. System (9) nach Anspruch 1, wobei die Entlüftungsleitung (14) zumindest teilweise zwischen dem Innentank (2) und dem Außentank (3) geführt ist und das Ventil (15) bevorzugt einen in der Entlüftungsleitung (14) zwischen dem Innentank (2) und dem Außentank (3) angeordneten Verschlussteil und einen außerhalb des Außenbehälters (3) angeordneten Betätigungsteil umfasst.

3. System (9) nach Anspruch 1 oder 2, wobei die Entlüftungsleitung (14) im oberen Drittel des Innentanks (2), bevorzugt an der obersten Stelle des Innentanks (2), in den Innentank (2) rückgeführt ist.

4. System (9) nach einem der Ansprüche 1 bis 3, wobei die Rohrleitung (7) zwei im Wesentlichen horizontale Abschnitte (16, 17) aufweist, zwischen denen zur Bildung des thermischen Siphons (10) ein Überschlag (18) ausgebildet ist, der den in Richtung der Fluidfördereinrichtung (8) ansteigenden Abschnitt (12) umfasst.

5. System (9) nach einem der Ansprüche 1 bis 4, wobei die Rohrleitung (7) in den Innentank (2) geführt ist und innerhalb des Innentanks (2) zumindest teilweise von einem Hüllrohr (19) umgeben ist, welches die Rohrleitung (7) gegenüber einem im Innentank (2) befindlichen Fluid isoliert, wobei sich der zwischen dem Außenbehälter (3) und dem Innentank (2) befindliche vakuumisolierte Raum bevorzugt auch zwischen Rohrleitung (7) und Hüllrohr (19) erstreckt, wobei bevorzugt der in Richtung der Fluidfördereinrichtung (8) ansteigende Abschnitt (12) zumindest teilweise innerhalb des Hüllrohres (19) angeordnet ist, wobei weiters bevorzugt die Rohrleitung (7) zwischen dem in Richtung der Fluidfördereinrichtung (8) ansteigenden Abschnitt (12) und der Fluidfördereinrichtung (8) einen innerhalb des Hüllrohres (19) befindlichen, in Richtung der Fluidfördereinrichtung (8) abfallenden Abschnitt (21) aufweist.

6. System (9) nach Anspruch 5, wobei die Entlüftungsleitung (14) innerhalb des Hüllrohres (19) an die Rohrleitung (7) angeschlossen, innerhalb des Innentanks (2) aus dem Hüllrohr (19) geführt und mit einem eigenen Entlüftungshüllrohr (23) aus dem Innentank (2) geführt ist.

7. System (9) nach einem der Ansprüche 1 bis 6, wobei die Entlüftungsleitung (14) außerhalb des Innentanks (2) an die Rohrleitung (7) angeschlossen ist.

8. System (9) nach einem der Ansprüche 1 bis 9, wobei auch der in Richtung der Fluidfördereinrichtung (8) ansteigende Abschnitt (12) an einer Mantelwand des Innentanks (2) oder des Außenbehälters (3) angeordnet ist.

9. System (9) nach einem der Ansprüche 1 bis 8, wobei sich die Fluidfördereinrichtung (8) zumindest teilweise, bevorzugt vollständig, in einem der Zwickel (24) befindet, die durch einen kleinsten gedachten Quader (25) über den Innentank (2) oder den Außenbehälter (3) gebildet sind.

10. System (9) nach einem der Ansprüche 1 bis 9, wobei die Rohrleitung an der untersten Stelle des Innentanks (2) angeschlossen ist und von dort zur Fluidfördereinrichtung (8) geführt ist.

11. System (9) nach einem der Ansprüche 1 bis 10, wobei sich die Fluidfördereinrichtung (8) im vakuumisolierten Raum zwischen Innentank (2) und Außenbehälter (3) befindet

12. System (9) nach einem der Ansprüche 1 bis 11, wobei sowohl der Kryobehälter (1) als auch die Fluidfördereinrichtung (8) stabförmig ausgebildet sind und der Kryobehälter (1) und die Fluidfördereinrichtung (8) eine Längsachse aufweisen, die in einer vertikalen Ebene enthalten sind, die in Normalfahrtrichtung des Fahrzeugs (29) liegen.

13. System nach einem der Ansprüche 1 bis 12, wobei die Fluidfördereinrichtung (8') stabförmig ausgebildet ist und eine Längsachse der Fluidfördereinrichtung (8') bezüglich einer Horizontalebene geneigt ist, wobei jenes Ende, an dem die Fluidfördereinrichtung (8') mit der Rohrleitung (7) und/oder mit der Entlüftungsleitung (14) verbunden ist, höher liegt als jenes Ende, das nicht mit der Rohrleitung (7) und/oder mit der Entlüftungsleitung (14) verbunden ist.

14. System (9) nach einem der Ansprüche 1 bis 13, wobei der in Richtung der Fluidfördereinrichtung (8) ansteigende Abschnitt (12) innerhalb des Bereichs (B) um eine Höhe ansteigt, die zumindest dem doppelten Durchmesser der Rohrleitung (7) an der Anschlussstelle zur Fluidfördereinrichtung (8) entspricht.

15. System (9) nach einem der Ansprüche 1 bis 14, wobei die Rohrleitung (7) über zumindest einen Funktionsabschnitt (28) biegeweicher ist als außerhalb des Funktionsabschnitts (28) und/oder wobei die Rohrleitung (7) über zumindest einen Funktionsabschnitt (28) eine dünnere Wandstärke aufweist als außerhalb des Funktionsabschnitts (28) oder wobei die Rohrleitung (7) über zumindest einen Funktionsabschnitt (28) als Balgrohr ausgeführt ist.

## Claims

1. System (9) comprising a cryogenic container (1) with an inner tank (2) and an outer container (3) vacuum-insulated from the inner tank, wherein the system (9) further comprises a fluid conveying device (8) and a pipe (7) which is guided for the removal of cryogenic fluid (4) from the inner tank (2) and connected to the fluid delivery device (8), wherein the fluid conveying device (8) is arranged outside the inner tank (2),
the pipe (7) is designed as a thermal siphon (10) with at least one section (12) rising in the direction of the fluid conveying device (8), which is at least partially arranged in an area (B) that is insulated from the cryogenic fluid (4) located in the inner tank (2),
wherein a vent line (14) closable by a valve (15) is connected in said area (B), preferably in a withdrawal plane of the fluid conveying device (8), connected to the pipe (7) or directly to the fluid conveying device (8) and returning to the inner tank (2) above the connection point to the pipe (7) or above the connection point to the fluid conveying device (8),
**characterised in that**
the system further comprises a vehicle (29) on which the cryogenic container (1) is carried, and
the fluid conveying device (8) is arranged on a jacket wall of the inner tank (2) or of the outer container (3).

2. System (9) according to claim 1, wherein the vent line (14) is at least partially guided between the inner tank (2) and the outer tank (3) and the valve (15) preferably comprises a closure part arranged in the vent line (14) between the inner tank (2) and the outer tank (3) and an actuating part arranged outside the outer container (3).

3. System (9) according to claim 1 or 2, wherein the vent line (14) is returned to the inner tank (2) in the upper third of the inner tank (2), preferably at the uppermost point of the inner tank (2).

4. System (9) according to any one of claims 1 to 3, wherein the pipe (7) has two substantially horizontal sections (16, 17) between which, to form the thermal siphon (10), a U-bend (18) is formed which comprises the section (12) rising in the direction of the fluid conveying device (8).

5. System (9) according to any one of claims 1 to 4, wherein the pipe (7) is led into the inner tank (2) and is at least partially surrounded within the inner tank (2) by a casing pipe (19) which insulates the pipe (7) from a fluid located in the inner tank (2), wherein the vacuum-insulated space between the outer container (3) and the inner tank (2) preferably also extends between the pipe (7) and the casing pipe (19), wherein preferably the section (12) rising in the direction of the fluid conveying device (8) is at least partially arranged within the casing pipe (19), wherein further preferably the pipe (7) has a section (21) located within the casing tube (19) and sloping in the direction of the fluid conveying device (8) between the section (12) rising in the direction of the fluid conveying device (8) and the fluid conveying device (8).

6. System (9) according to claim 5, wherein the vent line (14) is connected to the pipe (7) within the casing tube (19), is led out of the casing tube (19) within the inner tank (2) and is led out of the inner tank (2) with its own vent casing tube (23).

7. System (9) according to any one of claims 1 to 6, wherein the vent line (14) is connected to the pipe (7) outside the inner tank (2).

8. System (9) according to any one of claims 1 to 9, wherein also the section (12) rising in the direction of the fluid conveying device (8) is arranged on a jacket wall of the inner tank (2) or of the outer container (3).

9. System (9) according to any one of claims 1 to 8, wherein the fluid conveying device (8) is located at least partially, preferably completely, in one of the gussets (24) formed by a smallest imaginary cuboid (25) over the inner tank (2) or the outer container (3).

10. System (9) according to any one of claims 1 to 9, wherein the pipe is connected to the lowest point of the inner tank (2) and is led from there to the fluid conveying device (8).

11. System (9) according to any one of claims 1 to 10, wherein the fluid conveying device (8) is located in the vacuum-insulated space between the inner tank (2) and the outer container (3).

12. System (9) according to any one of claims 1 to 11, wherein both the cryogenic container (1) and the fluid delivery device (8) are rod-shaped and the cryogenic container (1) and the fluid conveying device (8) have a longitudinal axis which is contained in a vertical plane which lies in the normal direction of travel of the vehicle (29).

13. System according to any one of claims 1 to 12, wherein the fluid conveying device (8') is rod-shaped and a longitudinal axis of the fluid conveying device (8') is inclined with respect to a horizontal plane, wherein the end at which the fluid conveying device (8') is connected to the pipe (7) and/or to the vent line (14) is higher than the end which is not connected to the pipe (7) and/or to the vent line (14).

14. System (9) according to any one of claims 1 to 13, wherein the section (12) rising in the direction of the fluid conveying device (8) rises within the area (B) by a height which corresponds to at least twice the diameter of the pipe (7) at the connection point to the fluid conveying device (8).

15. System (9) according to any one of claims 1 to 14, wherein the pipe (7) is more flexible over at least one functional section (28) than outside the functional section (28) and/or wherein the pipe (7) has a thinner wall thickness over at least one functional section (28) than outside the functional section (28) or wherein the pipe (7) is designed as a bellows pipe over at least one functional section (28).

## Revendications

1. Système (9) comprenant un conteneur cryogénique (1) ayant un réservoir intérieur (2) et un conteneur extérieur (3) isolé sous vide par rapport au ledit réservoir, le système (9) comprenant en outre un dispositif de transport de fluide (8) et une conduite (7) acheminée à partir du réservoir intérieur (2) pour le prélèvement de fluide cryogénique (4) et reliée au dispositif de transport de fluide (8),
le dispositif de transport de fluide (8) étant disposé à l'extérieur du réservoir intérieur (2),
la conduite (7) étant conçue comme un siphon thermique (10) ayant au moins une section (12) montante en direction du dispositif de transport de fluide (8), cette section étant au moins partiellement disposée dans une zone (B) isolée par rapport au fluide cryogénique (4) présent dans le réservoir intérieur (2),
une conduit de ventilation (14) obturable par une vanne (15) étant reliée à la conduite (7) ou directement au dispositif de transport de fluide (8) dans ladite zone (B), de préférence dans un plan de prélèvement du dispositif de transport de fluide (8), et étant renvoyé vers le réservoir intérieur (2) au-dessus du point de raccordement à la conduite (7) ou au-dessus du point de raccordement au dispositif de transport de fluide (8),
**caractérisé en ce que**
le système comprend en outre un véhicule (29) sur lequel est transporté le conteneur cryogénique (1), et **en ce que**
le dispositif de transport de fluide (8) est disposé sur une paroi d'enveloppe du réservoir intérieur (2) ou du conteneur extérieur (3).

2. Système (9) selon la revendication 1, dans lequel la conduite de ventilation (14) est acheminée au moins partiellement entre le réservoir intérieur (2) et le réservoir extérieur (3), et la vanne (15) comprend de préférence une pièce de fermeture disposée dans la conduite de ventilation (14) entre le réservoir intérieur (2) et le réservoir extérieur (3) et une pièce d'actionnement disposée à l'extérieur du conteneur extérieur (3).

3. Système (9) selon la revendication 1 ou 2, dans lequel la conduite de ventilation (14) est renvoyée vers le réservoir intérieur (2) dans le tiers supérieur du réservoir intérieur (2), de préférence au point le plus haut du réservoir intérieur (2).

4. Système (9) selon l'une des revendications 1 à 3, dans lequel la conduite (7) comporte deux sections sensiblement horizontales (16, 17), entre lesquelles est formé un contournement (18) comprenant la section (12) montante en direction du dispositif de transport de fluide (8), pour former le siphon thermique (10).

5. Système (9) selon l'une des revendications 1 à 4, dans lequel la conduite (7) est acheminée dans le réservoir intérieur (2) et est au moins partiellement entourée à l'intérieur du réservoir intérieur (2) par un tube de gainage (19) qui isole la conduite (7) par rapport à un fluide se trouvant dans le réservoir intérieur (2), dans lequel l'espace isolé sous vide, qui est situé entre le conteneur extérieur (3) et le réservoir intérieur (2), s'étend de préférence également entre la conduite (7) et le tube de gainage (19), dans lequel la section (12) montante en direction du dispositif de transport de fluide (8) est de préférence disposée au moins partiellement à l'intérieur du tube de gainage (19), dans lequel en outre la conduite (7) de préférence comporte une section (21) descendant en direction du dispositif de transport de fluide (8) et située à l'intérieur du tube de gainage (19), entre la section (12) montante en direction du dispositif de transport de fluide (8) et le dispositif de transport de fluide (8).

6. Système (9) selon la revendication 5, dans lequel la conduite de ventilation (14) est reliée à la conduite (7) à l'intérieur du tube de gainage (19), est acheminée à partir du tube de gainage (19) à l'intérieur du réservoir intérieur (2) et est acheminée à partir du réservoir intérieur (2) avec son propre tube de gainage de ventilation (23).

7. Système (9) selon l'une des revendications 1 à 6, dans lequel la conduite de ventilation (14) est reliée à la conduite (7) à l'extérieur du réservoir intérieur (2).

8. Système (9) selon l'une des revendications 1 à 9, dans lequel également la section (12) montante en direction du dispositif de transport de fluide (8) est disposée sur une paroi d'enveloppe du réservoir intérieur (2) ou du conteneur extérieur (3).

9. Système (9) selon l'une des revendications 1 à 8, dans lequel le dispositif de transport de fluide (8) est situé au moins partiellement, de préférence entièrement, dans l'un des soufflets (24) formés sur le réservoir intérieur (2) ou sur le conteneur extérieur (3) par un plus petit cuboïde imaginaire (25).

10. Système (9) selon l'une des revendications 1 à 9, dans lequel la conduite est reliée au point le plus bas du réservoir intérieur (2) et est acheminée de là jusqu'au dispositif de transport de fluide (8).

11. Système (9) selon l'une des revendications 1 à 10, dans lequel le dispositif de transport de fluide (8) est situé dans l'espace isolé sous vide entre le réservoir intérieur (2) et le conteneur extérieur (3).

12. Système (9) selon l'une des revendications 1 à 11, dans lequel le conteneur cryogénique (1) et le dispositif de transport de fluide (8) sont tous deux réalisés en forme de barre, et le conteneur cryogénique (1) et le dispositif de transport de fluide (8) présentent un axe longitudinal contenu dans un plan vertical situé dans le sens normal de déplacement du véhicule (29).

13. Système selon l'une des revendications 1 à 12, dans lequel le dispositif de transport de fluide (8') est réalisé en forme de barre, et un axe longitudinal du dispositif de transport de fluide (8') est incliné par rapport à un plan horizontal, l'extrémité du dispositif de transport de fluide (8') étant raccordée à la conduite (7) et/ou à la conduite de ventilation (14) étant plus haute que l'extrémité non raccordée à la conduite (7) et/ou à la conduite de ventilation (14).

14. Système (9) selon l'une des revendications 1 à 13, dans lequel la section (12) montante en direction du dispositif de transport de fluide (8) s'élève, dans la zone (B), d'une hauteur correspondant à au moins deux fois le diamètre de la conduite (7) au point de raccordement au dispositif de transport de fluide (8).

15. Système (9) selon l'une des revendications 1 à 14, dans lequel la conduite (7) est plus flexible sur au moins une section fonctionnelle (28) qu'à l'extérieur de la section fonctionnelle (28) et/ou dans lequel la conduite (7) présente une épaisseur de paroi plus fine sur au moins une section fonctionnelle (28) qu'à l'extérieur de la section fonctionnelle (28), ou dans lequel la conduite (7) est conçue comme un tube à soufflet sur au moins une section fonctionnelle (28).
